# FASCICULE DE BREVET EUROPEEN

(11) **EP 1 248 876 B1**
(45) Date de publication et mention de la délivrance du brevet: **15.09.2004**
(21) Numéro de dépôt: 01903945.2
(22) Date de dépôt: 15.01.2001
(51) Int. Cl.: D06F 75/14, D06F 75/22

(54) **FER A REPASSER COMPORTANT UNE POMPE A MELANGE D'EAU ET D'ADJUVANT TEXTILE**
BÜGELEISEN MIT EINER PUMPE ZUM MISCHEN VON WASSER UND TEXTILHILFSMITTEL
IRON COMPRISING A PUMP FOR WATER/TEXTILE ADDITIVE MIXTURE

(30) Priorité: 20.01.2000 FR 0000874
(43) Date de publication de la demande: 16.10.2002
(73) Titulaire: SEB S.A., 69130 Ecully (FR)
(72) Inventeur: BOULEAU, Jean-Paul, F-72610 CHAMPFLEUR (FR)
(74) Mandataire: Kiehl, Hubert
(86) Numéro de dépôt international: PCT/FR2001/000112
(87) Numéro de publication internationale: WO 2001/053595

(56) Documents cités:
- FR-A- 2 632 331
- FR-A- 2 771 424
- US-A- 3 264 764
- US-A- 5 507 108

## Description

La présente invention concerne un fer à repasser, notamment à vapeur, comportant un réservoir d'eau, un réservoir contenant un adjuvant textile, et une pompe comprenant une chambre de mélange et propre, d'une part, à aspirer dans la chambre de mélange une dose d'eau du réservoir d'eau ainsi que l'adjuvant du réservoir d'adjuvant via un robinet permettant de doser l'adjuvant, de manière à produire dans la chambre de mélange une solution diluée de l'adjuvant, et d'autre part, à envoyer cette solution vers un dispositif de pulvérisation situé dans la partie antérieure du fer.

On sait qu'avec un tel fer, la pulvérisation sur le linge d'un produit actif dilué sert à faciliter le repassage tout en améliorant la glisse et en effaçant les faux plis.

Dans un fer à repasser connu de ce genre, décrit par exemple dans la demande de brevet FR 2 771 424, le réservoir d'eau est relié à la pompe d'aspiration par un tube capillaire, tandis que le robinet permettant de doser l'adjuvant est également relié à la pompe par un autre tube capillaire. Un tel agencement de ces divers organes est particulièrement disparate et encombrant et est difficile à réaliser lors de la fabrication du fer.

L'invention a notamment pour but de remédier à ces inconvénients et de réaliser un fer à repasser, du type exposé ci-dessus, dans lequel les organes de pompage et de dosage de l'adjuvant soient regroupés, ceci en vue de simplifier leur implantation dans le fer.

Dans un fer selon l'invention, la pompe est du type à piston se déplaçant dans un corps et délimitant dans la partie inférieure du corps la chambre de mélange qui débouche dans le réservoir d'eau via un clapet anti-retour, et cette pompe fait également office de robinet de dosage de l'adjuvant.

La pompe et le robinet de dosage de l'adjuvant sont ainsi groupés en un ensemble unitaire compact. De surcroît, la pompe remplit avantageusement à elle seule une double fonction, à savoir celle de pompage pour aspirer l'eau et l'adjuvant, et celle de dosage de l'adjuvant destiné à être mélangé à l'eau aspirée, constituant ainsi en soi une véritable pompe de dosage d'un mélange d'eau et d'adjuvant textile. Une telle pompe doseuse peut être réalisée sous la forme d'une petite pompe, donc à faible encombrement dans le fer.

Selon un mode d'exécution de l'invention, le piston comprend deux organes mobiles distants d'ouverture-fermeture, respectivement dits supérieur et inférieur, montés dans le corps de la pompe en délimitant entre eux une chambre de dosage, et commandés respectivement par des premiers et seconds moyens d'actionnement liés au piston, lesdits organes supérieur et inférieur étant mobiles entre une position de repos dans laquelle l'organe supérieur est ouvert, tandis que l'organe inférieur est fermé, de manière à permettre le passage d'une dose d'adjuvant depuis le réservoir d'adjuvant vers la chambre de dosage, et une position de travail dans laquelle l'organe supérieur se ferme sous l'action des premiers moyens d'actionnement, tandis que l'organe inférieur s'ouvre sous l'action des seconds moyens d'actionnement, de manière à permettre le passage de la dose d'adjuvant depuis la chambre de dosage vers la chambre de mélange.

Les deux organes mobiles d'ouverture-fermeture, délimitant entre eux la chambre de dosage, jouent ainsi ensemble le rôle d'un robinet intégré à la pompe proprement dite et adapté à doser l'adjuvant destiné à être mélangé à l'eau aspirée par la pompe.

Suivant une autre caractéristique de l'invention, le réservoir d'adjuvant fait partie intégrante de la pompe. Ainsi, la pompe doseuse et le réservoir d'adjuvant constituent avantageusement un ensemble unitaire qualifié de particulièrement compact.

Les caractéristiques et avantages de l'invention ressortiront d'ailleurs de la description qui va suivre, à titre d'exemple non limitatif, en référence aux dessins annexés dans lesquels :
- la figure 1 est une vue schématique en coupe partielle avec arrachements d'un fer à repasser selon l'invention ;
- la figure 2 est une vue partielle, à échelle agrandie et en coupe, d'un réservoir d'eau et d'un ensemble formé par une pompe doseuse, un réservoir d'adjuvant et un dispositif de pulvérisation, avant remplissage du réservoir d'adjuvant ;
- la figure 3 est une vue en élévation, à plus grande échelle, du piston de la pompe de la figure 2 ;
- la figure 4 est une vue en coupe selon la ligne IV-IV de la figure 3 ;
- la figure 5 est une vue en coupe selon la ligne V-V de la figure 3 ;
- la figure 6 est une vue en coupe selon la ligne VI-VI de la figure 3 ;
- la figure 7 est une vue similaire à la figure 2, après remplissage et fermeture du réservoir d'adjuvant, la pompe étant montrée en position amorcée ;
- la figure 8 est une vue similaire à la figure 7, montrant la pompe lors de l'utilisation du fer dans sa fonction de pulvérisation ; et
- la figure 9 est une vue similaire à la figure 8, la pompe étant réamorcée.

Le fer à repasser 1 représenté schématiquement à la figure 1 comprend essentiellement une semelle de repassage 2, un capot 3 et une poignée 4 surmontant le capot. A l'intérieur du capot 3 sont logés tous les organes classiques d'un fer à repasser. Sous le capot 3 est logé en particulier un réservoir 5 contenant de l'eau sans adjuvant.

Comme le montre la figure 1, le fer à repasser est équipé en outre d'un ensemble unitaire, désigné par le repère général 10, qui est formé par un réservoir 12 contenant un adjuvant textile 13, une unique pompe manuelle d'aspiration 15 et un dispositif de pulvérisation 16, de structure connue en soi, situé dans la région antérieure du fer.

L'adjuvant textile 13 contenu dans le réservoir 12 est, de préférence, un produit actif concentré du type qualifié d'aide au repassage, composé notamment d'amidon, d'eau et d'un produit conservateur, et susceptible d'être mélangé à tous types d'eau.

La pompe 15 comprend un corps tubulaire cylindrique 18, d'axe de symétrie vertical XX', réalisé par moulage en matière plastique et comportant une chambre de mélange 20. La pompe 15 est propre, d'une part, à aspirer dans cette chambre de mélange 20 une dose d'eau du réservoir d'eau 5 ainsi qu'une dose prédéterminée d'adjuvant du réservoir 12, de manière à produire dans la chambre de mélange 20 une solution diluée de l'adjuvant, et d'autre part, à envoyer cette solution vers le dispositif de pulvérisation 16. La solution diluée de l'adjuvant, après pulvérisation sur le tissu à repasser, sert de manière avantageuse à faciliter le repassage tout en améliorant la glisse et en éliminant les faux plis.

Comme le montrent mieux les figures 2, 7, 8 et 9, la pompe 15 est du type à piston 22 se déplaçant verticalement dans le corps 18 de la pompe en étant lié à un ressort de rappel 23 disposé axialement. Le piston 22 délimite dans la partie inférieure du corps 18 la chambre de mélange 20 qui débouche dans le réservoir d'eau 5 via un clapet anti-retour constitué présentement par une bille 25 coopérant avec un siège conique 26.

Dans cet exemple de réalisation, voir figures 2, 7, 8 et 9, le réservoir d'adjuvant 12 fait partie intégrante de la pompe 15 et est monté fixe et d'une manière étanche, par exemple par une soudure au miroir, sur la partie supérieure du corps 18 de la pompe en étant traversé par le piston 22 ; le réservoir d'adjuvant 12 présente une paroi supérieure 27 traversée par le piston 22, et une paroi de fond 28 qui débouche directement dans la partie supérieure du corps 18 de la pompe 15.

Dans cet exemple, le dispositif de pulvérisation 16 fait lui aussi partie intégrante de la pompe 15 et, de préférence, vient de moulage avec le corps 18 de la pompe ; ce dispositif de pulvérisation 16 comprend un conduit d'admission 30 qui débouche dans la chambre de mélange 20 de la pompe 15 via un clapet anti-retour constitué présentement par une bille 31 coopérant avec un siège conique 32.

Conformément à l'invention, la pompe 15 fait également office de robinet, désigné par le repère général 34, permettant de doser l'adjuvant destiné à être mélangé à l'eau du réservoir 5, en vue de réaliser un mélange proportionné d'eau et d'adjuvant dans un rapport de dilution déterminé.

Ainsi, la pompe 15 sert non seulement à aspirer l'eau et l'adjuvant, mais aussi à doser l'adjuvant destiné à être mélangé à l'eau, constituant ainsi en soi une véritable pompe doseuse d'un mélange d'eau et d'adjuvant, susceptible par ailleurs d'être réalisée sous la forme d'une petite pompe compacte.

A titre d'exemple, l'adjuvant étant un produit concentré, la pompe 15 assure le mélange du produit concentré avec l'eau dans un rapport de dilution choisi d'environ 1/8. Dans cet exemple, le réservoir de produit concentré 12 a une capacité de 20 cm³, tandis que le réservoir d'eau 5 a une capacité de l'ordre de 300 cm³.

Selon un mode de réalisation illustré aux figures 2, 7, 8 et 9, le piston 22 est constitué par une tige 36 moulée en une matière plastique, mieux visible à la figure 3, et comprenant deux organes mobiles distants d'ouverture-fermeture constitués ici respectivement par deux joints annulaires d'étanchéité, dits supérieur 37 et inférieur 41, qui sont montés mobiles dans le corps 18 de la pompe en étant traversés par la tige 36 et en délimitant entre eux une chambre de dosage 45. Ces deux joints annulaires 37 et 41 présentent chacun un pourtour externe qui est en appui serré contre la face latérale interne 46 du corps 18 de la pompe, formant ainsi une étanchéité permanente sur la surface intérieure du corps de la pompe, et un pourtour interne qui est espacé à distance radiale de la tige 36.

Les deux joints mobiles 37 et 41 sont destinés à être commandés respectivement par des premiers et des seconds moyens d'actionnement comportant présentement chacun deux disques, dits supérieur (38 ; 42) et inférieur (39 ; 43), qui sont portés fixes transversalement par la tige 36 en venant avantageusement de moulage avec celle-ci, et qui sont associés par paire respectivement aux deux joints (37 ; 41) en étant disposés de part et d'autre de chaque joint. Chacun des quatre disques (38, 39, 42, 43) présente un diamètre qui est légèrement inférieur au diamètre interne du corps 18 de la pompe 15.

Les deux disques, respectivement supérieur 38 et inférieur 43, associés respectivement aux joints supérieur 37 et inférieur 41, sont constitués par des disques pleins, tandis que les deux autres disques homologues, à savoir les disques inférieur 39 et supérieur 42, associés respectivement aux joints supérieur 37 et inférieur 41, sont ajourés. A titre d'exemple, en regard des figures 5 et 6, les deux disques ajourés 39 et 42, dont l'un (39) est de diamètre légèrement supérieur à l'autre disque 42, sont constitués chacun par deux paires orthogonales de nervures diamétralement opposées, repérées en 47 sur la figure 5 et en 48 sur la figure 6, définissant ainsi entre elles des évidements (49, figure 5 ; 50, figure 6) destinés au passage de l'adjuvant.

Les deux joints 37 et 41, en association avec leurs deux disques respectifs (38, 39 ; 42, 43), forment ainsi des clapets qui sont mobiles en translation verticale entre :
- une position de repos (figure 7) dans laquelle le joint supérieur 37 est ouvert en étant en appui sur le disque ajouré associé 39 et espacé du disque plein associé 38, tandis que le joint inférieur 41 est fermé en étant en appui étanche sur le disque plein associé 43 et espacé du disque ajouré associé 42, de manière à permettre le passage d'une dose d'adjuvant depuis le réservoir d'adjuvant 12 vers la chambre de dosage 45 de la pompe 15 via les évidements 49 (figure 5) du disque 39 ;
- et une position de travail (figure 8) dans laquelle le joint supérieur 37 se ferme en appui étanche sur le disque plein associé 38, tandis que le joint inférieur 41 s'ouvre en étant en appui sur le disque ajouré associé 42, de manière à permettre le passage de la dose d'adjuvant depuis la chambre de dosage 45 vers la chambre de mélange 20 de la pompe 15 via les évidements 50 (figure 6) du disque 42.

Comme le montre la figure 3, la tige 36 du piston 22 comprend une pluralité de tronçons reliés entre eux, en l'occurrence au nombre de trois repérés en 51, 52 et 53 sur cette figure 3, qui sont de longueurs différentes et qui ont une forme identique de section constituée présentement par deux paires orthogonales de nervures radiales diamétralement opposées, repérées en 55 sur la figure 4 pour le tronçon supérieur 53 de la tige.

En regard des figures 2 et 7, la paroi supérieure 27 du réservoir d'adjuvant 12 est surmontée d'un col ouvert 57 qui est traversé par les nervures 55 formant le tronçon supérieur 53 de la tige 36, et dans lequel est monté un bouchon 59 comprenant présentement une queue cylindrique 60, axée verticalement sur l'axe XX' en étant en appui contre les bords libres des nervures 55, coopérant avec le col 57 au moyen d'organes de fixation indémontables 62, d'une structure connue en soi, et se terminant à sa partie supérieure par une tête 64 percée d'une ouverture centrale 65 située au-dessus et à l'aplomb de l'extrémité supérieure 67 de la tige 36.

Le bouchon 59 est déplaçable, par exemple en translation verticale, entre une position haute (figure 2) dans laquelle l'ouverture 65 de la tête 64 du bouchon est dégagée de l'extrémité supérieure 67 de la tige 36 et constitue une ouverture de remplissage d'adjuvant, et une position basse (figure 7) dans laquelle l'ouverture de la tête 64 du bouchon est obturée par l'extrémité supérieure 67 de la tige 36 après remplissage du réservoir d'adjuvant 12.

Ainsi, le remplissage du réservoir d'adjuvant 12 s'effectue d'une manière aisée par l'utilisateur. Celui-ci lève légèrement le bouchon 59 pour dégager l'ouverture 65, comme illustré à la figure 2, puis introduit dans cette dernière, suivant la flèche F sur la figure 2, l'adjuvant contenu, par exemple, dans un flacon de même capacité que le réservoir 12. L'adjuvant s'écoule dans le réservoir 12 par passage entre les nervures 55 formant le tronçon supérieur 53 de la tige 36.

Lors du remplissage du réservoir d'adjuvant 12, une dose d'adjuvant pénètre dans la chambre de dosage 45 de la pompe 15 grâce à l'ouverture du joint supérieur formant clapet 37 et à la fermeture étanche du joint inférieur formant clapet 41, comme on le voit bien à la figure 7.

Après remplissage du réservoir d'adjuvant 12, l'utilisateur repousse le bouchon 59 pour fermer l'ouverture 65 dans laquelle s'adapte exactement l'extrémité supérieure 67 de la tige 36, comme illustré à la figure 7.

Il convient de noter que le fait de rendre imperdable le bouchon 59 du réservoir d'adjuvant 12 est particulièrement plaisant pour l'utilisateur.

D'une manière avantageuse, la tête 64 du bouchon 59, après remplissage et fermeture du réservoir d'adjuvant 12 (figure 7), constitue en soi un bouton-poussoir de commande manuelle de la tige formant piston 36, permettant ainsi de réaliser d'une seule pièce les organes de remplissage d'adjuvant et de commande manuelle du piston de la pompe doseuse 15.

On a représenté en 69 sur les figures 2, 7, 8 et 9 un soufflet souple qui est interposé entre la paroi supérieure du réservoir d'adjuvant 12, autour du col 57 de celui-ci, et la tête 64 du bouchon 59. A la base du soufflet 69 est pratiqué un évent périphérique 71 destiné à permettre le pliage et dépliage du soufflet.

L'ensemble unitaire 10 formé par le réservoir d'adjuvant 12, la pompe doseuse 15 et le dispositif de pulvérisation 16 constitue un ensemble compact qui est monté amovible dans le capot 3 du fer à repasser.

Dans l'exemple de réalisation montré à la figure 1, cet ensemble unitaire amovible 10 est implanté dans la partie antérieure du fer, et le bouton-poussoir de la pompe doseuse 15, constitué par la tête 64 du bouchon 59, est positionné par rapport à la poignée 4 à une hauteur telle que l'utilisateur pourra manoeuvrer la pompe 15 sans avoir pratiquement à changer la place de sa main sur la poignée du fer.

Dans cet exemple, figure 1, le réservoir d'adjuvant 12 est en quasi-totalité en saillie de la partie antérieure du fer et est transparent, rendant ainsi visible le niveau d'adjuvant.

Pour utiliser le fer à repasser, après remplissage et fermeture du réservoir d'adjuvant 12 (figure 7), l'utilisateur appuie sur la tête 64 du bouchon 59, ce qui a pour effet de plier le soufflet 69, de manière à faire descendre la tige formant piston 36 à l'encontre du ressort 23. Au cours de cette descente, le joint supérieur formant clapet 37 se ferme, tandis que le joint inférieur formant clapet 41 s'ouvre, permettant ainsi à la dose d'adjuvant contenue dans la chambre de dosage 45 de passer dans la chambre de mélange 20 de la pompe. Puis, l'utilisateur relâche la tête 64 du bouchon 59, de sorte que la tige formant piston 36 remonte sous l'effet du ressort 23, tandis que le soufflet 69 se déplie. Au cours de cette remontée de la tige 36, le clapet 25 s'ouvre et une dose d'eau du réservoir 5 est aspirée dans la chambre de mélange 20 dans Laquelle l'eau et l'adjuvant se mélangent pour produire une solution diluée d'adjuvant dans le rapport de dilution choisi. En fin de remontée de la tige 36, le joint inférieur formant clapet 41 se ferme, tandis que le joint supérieur formant clapet 37 s'ouvre, permettant ainsi à une nouvelle dose d'adjuvant de pénétrer dans la chambre de dosage 45 de la pompe. La pompe 15 est ainsi amorcée, comme illustré à la figure 7.

Après amorçage de la pompe 15, l'utilisateur appuie de nouveau sur la tête 64 du bouchon 59. Sous l'effet de la descente de la tige formant piston 36, la solution diluée d'adjuvant présente dans la chambre de mélange 20 est alors refoulée et envoyée vers le dispositif de pulvérisation 16 via le conduit 30 par suite de l'ouverture du clapet 31 sous l'effet de la pression de la solution refoulée. On obtient alors, par le dispositif de pulvérisation 16, une éjection de solution diluée d'adjuvant, comme illustré à la figure 8.

Dès que l'utilisateur relâche la tête 64 du bouchon 59, la pompe 15, sous l'effet du ressort 23, se réamorce comme illustré à la figure 9.

## Revendications

1. Fer à repasser comportant un réservoir d'eau (5), un réservoir (12) contenant un adjuvant textile (13), et une pompe (15) comprenant une chambre de mélange (20) et propre, d'une part, à aspirer dans la chambre de mélange (20) une dose d'eau du réservoir d'eau (5) ainsi que l'adjuvant du réservoir d'adjuvant (12) via un robinet (34) permettant de doser l'adjuvant, de manière à produire dans la chambre de mélange (20) une solution diluée de l'adjuvant, et d'autre part, à envoyer cette solution vers un dispositif de pulvérisation (16) situé dans la partie antérieure du fer, **caractérisé en ce que**, la pompe (15) étant du type à piston (22) se déplaçant dans un corps (18) et délimitant dans la partie inférieure du corps la chambre de mélange (20) qui débouche dans le réservoir d'eau (5) via un clapet anti-retour (25), ladite pompe (15) fait également office de robinet (34) de dosage de l'adjuvant.

2. Fer à repasser selon la revendication 1, **caractérisé en ce que** le piston (22) comprend deux organes mobiles distants d'ouverture-fermeture, respectivement dits supérieur (37) et inférieur (41), montés dans le corps (18) de la pompe (15) en délimitant entre eux une chambre de dosage (45), et commandés respectivement par des premiers (38, 39) et seconds (42,43) moyens d'actionnement liés au piston (22), lesdits organes supérieur (37) et inférieur (41) étant mobiles entre une position de repos dans laquelle l'organe supérieur (37) est ouvert, tandis que l'organe inférieur (41) est fermé, de manière à permettre le passage d'une dose d'adjuvant depuis le réservoir d'adjuvant (12) vers la chambre de dosage (45), et une position de travail dans laquelle l'organe supérieur (37) se ferme sous l'action des premiers moyens d'actionnement (38, 39), tandis que l'organe inférieur (41) s'ouvre sous l'action des seconds moyens d'actionnement (42,43), de manière à permettre le passage de la dose d'adjuvant depuis la chambre de dosage (45) vers la chambre de mélange (20).

3. Fer à repasser selon la revendication 2, dans lequel le corps (18) de la pompe (15) est cylindrique et le piston (22) est constitué par une tige (36), **caractérisé en ce que** les deux organes mobiles d'ouverture-fermeture sont constitués respectivement par deux joints annulaires d'étanchéité, dits supérieur (37) et inférieur (41), traversés par la tige (36), dont le pourtour externe est serré sur la face latérale interne (46) du corps (18) de la pompe et dont le pourtour interne est espacé à distance radiale de la tige (36), et **en ce que** les premiers et seconds moyens d'actionnement comportent chacun deux disques, dits supérieur (38, 42) et inférieur (39, 43), portés transversalement par la tige (36), présentant chacun un diamètre légèrement inférieur au diamètre interne du corps (18) de la pompe, et disposés par paire de part et d'autre de chaque joint (37 ; 41), les disques supérieur (38) et inférieur (43), associés respectivement aux joints supérieur (37) et inférieur (41), étant pleins et les disques inférieur (39) et supérieur (42), associés respectivement aux joints supérieur (37) et inférieur (41), étant ajourés, lesdits joints supérieur (37) et inférieur (41) étant, en position de repos, en appui respectivement sur les disques inférieurs associés (39 ; 43) tout en étant espacés respectivement des disques supérieurs associés (38 ; 42), et venant, en position de travail, en appui respectivement sur les disques supérieurs associés (38 ; 42).

4. Fer à repasser selon l'une quelconque des revendications précédentes, **caractérisé en ce que** le réservoir d'adjuvant (12) fait partie intégrante de la pompe (15) .

5. Fer à repasser selon l'une quelconque des revendications précédentes, **caractérisé en ce que** le réservoir d'adjuvant (12) est monté de façon étanche sur la partie supérieure du corps (18) de la pompe (15) en étant traversé par le piston (22) et présente un fond (28) qui débouche dans ladite partie supérieure du corps (18) de la pompe (15).

6. Fer à repasser selon la revendication 5, **caractérisé en ce que** la partie supérieure (53) du piston (22) traverse un col (57) pratiqué dans le réservoir d'adjuvant (12) et présente une section à nervures radiales (55), et **en ce qu'**un bouchon (59) est monté dans le col (57) du réservoir d'adjuvant, en appui contre les bords libres des nervures (55), au moyen d'organes de fixation indémontables (62), comporte une ouverture (65) située au-dessus et à l'aplomb de l'extrémité supérieure (67) du piston (22), et est déplaçable entre une position haute dans laquelle l'ouverture (65) du bouchon (59) est dégagée de l'extrémité supérieure (67) du piston (22) et constitue une ouverture de remplissage d'adjuvant, ledit adjuvant s'écoulant dans le réservoir (12) par passage entre les nervures (55) de la partie supérieure (53) du piston (22), et une position basse dans laquelle l'ouverture (65) du bouchon (59) est obturée par l'extrémité supérieure (67) du piston (22) après remplissage du réservoir d'adjuvant (12), ledit bouchon (59) en position basse constituant un bouton de commande manuelle du piston (22).

7. Fer à repasser selon l'une quelconque des revendications précédentes, **caractérisé en ce que** la pompe (15), le réservoir d'adjuvant (12) et le dispositif de pulvérisation (16) constituent un ensemble unitaire qui est monté amovible dans le fer (1).

8. Fer à repasser selon la revendication 7, **caractérisé en ce que** l'ensemble unitaire est implanté dans la partie antérieure du fer, le réservoir d'adjuvant (12) faisant au moins partiellement saillie de cette partie antérieure du fer.

9. Fer à repasser selon la revendication 8, **caractérisé en ce que** le réservoir d'adjuvant (12) est transparent.

10. Fer à repasser selon l'une quelconque des revendications précédentes, dans lequel l'adjuvant textile (13) est un produit concentré, **caractérisé en ce que** le mélange du produit concentré avec l'eau est réalisé dans un rapport de dilution d'environ 1/8.

## Patentansprüche

1. Bügeleisen mit einem Wasserbehälter (5), einem Behälter (12) mit einem Textilzusatzmittel (13) und einer Pumpe (15), welche eine Mischungskammer (20) aufweist und einerseits eine kleine Menge Wasser aus dem Wasserbehälter (5) in die Mischungskammer (20) saugen kann sowie das Zusatzmittel aus dem Zusatzmittelbehälter (12) über einen Hahn (34), welcher ein Dosieren des Zusatzmittels erlaubt, um in der Mischungskammer (20) eine verdünnte Lösung des Zusatzmittels herzustellen, und andererseits diese Lösung zu einer Zerstäubungsvorrichtung (16) befördern kann, die im vorderen Abschnitt des Bügeleisens untergebracht ist, **dadurch gekennzeichnet, daß** die Pumpe (15) vom Typ mit Kolben (22) ist, der sich in einem Körper (18) verschiebt und im unteren Abschnitt des Körpers die Mischungskammer (20) begrenzt, welche über ein Rückschlagventil (25) in den Wasserbehälter (5) mündet, wobei die Pumpe (15) gleichzeitig als Hahn (34) zum Dosieren des Zusatzmittels dient.

2. Bügeleisen nach Anspruch 1, **dadurch gekennzeichnet, daß** der Kolben (22) zwei bewegbare, voneinander entfernte Elemente zum Öffnen und Schließen aufweist, genannt oberes (37) bzw. unteres (41), welche im Körper (18) der Pumpe (15) angebracht sind, zwischen sich eine Dosierungskammer (45) abgrenzen und die durch erste (38, 39) und zweite (42, 43) Aktuatormittel betätigt werden, welche mit dem Kolben (22) verbunden sind, wobei das obere (37) und das untere (41) Element beweglich sind zwischen einer Ruhelage, in welcher das obere Element (37) geöffnet ist, während das untere Element (41) geschlossen ist, um den Durchlauf einer kleinen Menge des Zusatzmittels vom Zusatzmittelbehälter (12) zur Dosierungskammer (45) zu ermöglichen, und einer Arbeitslage, in welcher sich das obere Element (37) unter der Wirkung der ersten Aktuatormittel (38, 39) schließt, während sich das untere Element (41) unter der Wirkung der zweiten Aktuatormittel (42, 43) öffnet, um den Durchfluß der kleinen Menge des Zusatzmittels von der Dosierungskammer (45) zur Mischungskammer (20) zu ermöglichen.

3. Bügeleisen nach Anspruch 2, in welchem der Körper (18) der Pumpe (15) zylindrisch ist und der Kolben (22) durch eine Stange (36) gebildet ist, **dadurch gekennzeichnet, daß** die beiden bewegbaren Elemente zum Öffnen und Schließen durch zwei Dichtungsringe gebildet sind, genannt oberer (37) und unterer (41), die von der Stange (36) durchquert werden, deren äußerer Umfang gegen die Innseitenfläche (46) des Körpers (18) der Pumpe gespannt ist und deren innerer Umfang in einem radialen Abstand von der Stange (36) entfernt ist, und daß die ersten und zweiten Aktuatormittel jeweils zwei Scheiben aufweisen, obere (38, 42) und untere (39, 43) genannt, welche von der Stange (36) quer gehalten werden, jeweils einen etwas kleineren Durchmesser als der innere Durchmesser des Körpers (18) der Pumpe aufweisen und beidseitig von jeder Dichtung (37; 41) paarweise angeordnet sind, wobei die obere (38) und untere (43) Scheibe, welche der oberen (37) bzw. unteren (41) Dichtung zugeordnet sind, massiv sind und wobei die untere (39) und obere (42) Scheibe, welche der oberen (37) bzw. unteren (41) Dichtung zugeordnet sind, durchbrochen sind, wobei die obere (37) und die untere (41) Dichtung in der Ruhelage jeweils auf den zugeordneten unteren Scheiben (39; 43) aufliegen, während sie jeweils von den zugeordneten oberen Scheiben (38; 42) entfernt sind, und in der Arbeitslage jeweils an den zugeordneten oberen Scheiben (38; 42) anliegen.

4. Bügeleisen nach einem der vorhergehenden Ansprüche, **dadurch gekennzeichnet, daß** der Zusatzmittelbehälter (12) einen integralen Bestandteil der Pumpe (15) darstellt.

5. Bügeleisen nach einem der vorhergehenden Ansprüche, **dadurch gekennzeichnet, daß** der Zusatzmittelbehälter (12) in dichter Weise auf dem oberen Abschnitt des Körpers (18) der Pumpe (15) angebracht ist, wobei er vom Kolben (22) durchquert wird und einen Boden (28) aufweist, welcher in den höheren Abschnitt des Körpers (18) der Pumpe (15) einmündet.

6. Bügeleisen nach Anspruch 5, **dadurch gekennzeichnet, daß** der obere Abschnitt (53) des Kolbens (22) einen Hals (57) durchquert, welcher in den Zusatzmittelbehälter (12) ausgebildet ist und einen Querschnitt mit radialen Rippen (55) aufweist, und daß ein Stopfen (59) im Hals (57) des Zusatzmittelbehälters, anliegend an den freien Rändern der Rippen (55), mithilfe von nicht demontierbaren Fixierungselementen (62) angebracht ist, der eine Öffnung (65) aufweist, welche oberhalb von und senkrecht zum oberen Ende (67) des Kolbens (22) angeordnet ist, und der verstellbar ist zwischen einer oberen Lage, in welcher die Öffnung (65) des Stopfens (59) von dem oberen Ende (67) des Kolbens (22) freigegeben ist und eine Öffnung zum Auffüllen des Zusatzmittels bildet, wobei das Zusatzmittel zwischen den Rippen (55) des oberen Abschnitts (53) des Kolbens (22) hindurch in den Behälter (12) hineinfließt, und einer unteren Lage, in welcher die Öffnung (65) des Stopfens (59) durch das obere Ende (67) des Kolbens (22) nach dem Auffüllen des Zusatzmittelbehälters (12) verschlossen ist, wobei der Stopfen (59) in der unteren Lage einen Druckknopf zum manuellen Betätigen des Kolbens (22) aufweist.

7. Bügeleisen nach einem der vorhergehenden Ansprüche, **dadurch gekennzeichnet, daß** die Pumpe (15), der Zusatzmittelbehälter (12) und die Zerstäubungsvorrichtung (16) eine einheitliche Baugruppe bilden, die abnehmbar am Bügeleisen (1) befestigt ist.

8. Bügeleisen nach Anspruch 7, **dadurch gekennzeichnet, daß** die einheitliche Baugruppe in den vorderen Abschnitt des Bügeleisens eingebaut ist, wobei der Zusatzmittelbehälter (12) mindestens teilweise aus diesem vorderen Abschnitt des Bügeleisens herausragt.

9. Bügeleisen nach Anspruch 8, **dadurch gekennzeichnet, daß** der Zusatzmittelbehälter (12) transparent ist.

10. Bügeleisen nach einem der vorhergehenden Ansprüche, in welchem das Textilzusatzmittel (13) ein Konzentrat ist, **dadurch gekennzeichnet, daß** das Mischen des Konzentrats mit dem Wasser in einem Verdünnungsverhältnis von ungefähr 1:8 realisiert ist.

## Claims

1. A smoothing iron including a water tank (5), a tank (12) containing a textile additive (13), and a pump (15) including a mixing chamber (20) and suitable firstly for sucking into the mixing chamber (20) a quantity of water from the water tank (5) together with additive from the additive tank (12) via a valve (34) enabling the quantity of additive to be metered, so as to produce in the mixing chamber (20) a diluted solution of additive, and secondly to deliver said solution to a spray device (16) situated in the front portion of the iron, the iron being **characterized in that** the pump (15) is of the type having a piston (22) that moves in a body (18) and that defines in the bottom portion of the body the mixing chamber (20) which opens out into the water tank (5) via a check valve (25), said pump (15) also acting as a valve (34) for metering the additive.

2. An iron according to claim 1, **characterized in that** the piston (22) includes two remote opening/closing members referred to respectively as an upper member (37) and a lower member (41), mounted in the body (18) of the pump (15) and defining between them a metering chamber (45), the moving members being controlled respectively by first and second actuator means (38, 39; 42, 43) associated with the piston (22), said upper and lower members (37, 41) being movable between a rest position in which the upper member (37) is open, while the lower member (41) is closed, so as to enable one metered quantity of additive to flow from the additive tank (12) towards the metering chamber (45), and a working position in which the upper member (37) closes under the action of the first actuator means (38, 39), while the lower member (41) opens under the action of the second actuator means (42, 43), so as to enable the quantity of additive to flow from the metering chamber (45) towards the mixing chamber (20).

3. An iron according to claim 2, in which the body (18) of the pump (15) is cylindrical and the piston (22) is constituted by a rod (36), the iron being **characterized in that** the two moving opening/closing members are constituted respectively by two annular sealing gaskets referred to as an upper gasket (37) and a lower gasket (41), the rod (36) passing through them, the outer periphery thereof being clamped against the inner side face (46) of the body (18) of the pump and the inner periphery thereof being spaced radially apart from the rod (36), and **in that** each of the first and second actuator means comprises two disks, namely upper disks (38, 42) and lower disks (39, 43) carried transversely by the rod (36), each presenting a diameter slightly smaller than the inside diameter of the pump body (18) and disposed in pairs on either side of each gasket (37; 41), the upper and lower disks (38, 43) associated respectively with the upper and lower gaskets (37, 41) being unperforated and the lower and upper disks (49, 42) associated respectively with the upper and lower gaskets (37, 41) being perforated, said upper and lower gaskets (37, 41) being, in the rest position, pressed respectively against the associated lower disks (39; 43) while being spaced apart respectively from the associated upper disks (38; 42), and, in the working position, coming to bear respectively against the associated upper disks (38; 42).

4. An iron according to any preceding claim, **characterized in that** the additive tank (12) forms an integral part of the pump (15).

5. An iron according to any preceding claim, **characterized in that** the additive tank (12) is mounted in leaktight manner on the top portion of the body (18) of the pump (15), having the piston (22) passing therethrough and presenting an end wall (28) which opens out into said top portion of the body (18) of the pump (15).

6. An iron according to claim 5, **characterized in that** the top portion (53) of the piston (22) passes through a neck (57) formed in the additive tank (12) and presents a section with radial ribs (55), and **in that** a plug (59) is mounted in the neck (57) of the additive tank to bear against the free edges of the ribs (55) by means of non-removable fixing members (62), includes an opening (65) situated above and vertically over the top end (67) of the piston (22), and is movable between a high position in which the opening (65) in the plug (59) is disengaged from the top end (67) of the piston (22) and constitutes a filler opening for additive, said additive flowing into the tank (12) by passing between the ribs (55) of the top portion (53) of the piston (22), and a low position in which the opening (65) of the plug (59) is closed by the top end (67) of the piston (22) after the additive tank (12) has been filled, said plug (59) in the low position constituting a manual control button for the piston (22).

7. An iron according to any preceding claim, **characterized in that** the pump (15), the additive tank (12), and the spray device (16) together constitute a single assembly which is removably mounted in the iron (1).

8. An iron according to claim 7, **characterized in that** the single assembly is installed in the front portion of the iron, the additive tank (12) projecting at least in part from said front portion of the iron.

9. An iron according to claim 8, **characterized in that** the additive tank (12) is transparent.

10. An iron according to any preceding claim, in which the textile additive (13) is a concentrated substance, the iron being **characterized in that** the concentrated substance is mixed with water at a dilution ratio of about 1/8.
